# EUROPÄISCHE PATENTSCHRIFT

(11) **EP 1 547 651 B1**
(45) Veröffentlichungstag und Bekanntmachung des Hinweises auf die Patenterteilung: **24.08.2011**
(21) Anmeldenummer: 04030216.8
(22) Anmeldetag: 21.12.2004
(51) Int. Cl.: A62C 3/08

(54) **Feuerlöscheinrichtung und Verfahren, insbesondere zur Brandbekämfung in Frachträumen von Luftfahrzeugen**
Fire extinguishing device and method in particular for cargo spaces in aircrafts
Dispositif et méthode d'extinction d'incendies en particulier pour des soutes à fret des avions

(30) Priorität: 24.12.2003 DE 10361020
(43) Veröffentlichungstag der Anmeldung: 29.06.2005
(73) Patentinhaber: Airbus Operations GmbH, 21129 Hamburg (DE)
(72) Erfinder: Scheidt, Alexander, Dipl.-Ing., 28777 Bremen (DE)

(56) Entgegenhaltungen:
- EP-A- 1 147 789
- DE-A1- 4 236 544
- SU-A1- 971 365
- US-A- 2 539 452
- US-A- 3 783 946
- US-A- 4 643 260
- US-A- 5 038 867
- US-A- 5 183 116
- US-A- 6 082 464

## Beschreibung

Die Erfindung betrifft eine Feuerlöscheinrichtung, insbesondere zur Brandbekämpfung in Frachträumen von Luftfahrzeugen, mit mindestens zwei ein Löschmittel aufnehmenden Löschmittelbehältern und einer dem zweiten Löschmittelbehälter nachgeschalteten Filtereinheit, wobei das Löschmittel in den Löschmittelbehältern über ein Rohrleitungssystem mit Löschmittelaustrittsdüsen zu einem Brandherd leitbar ist und das Löschmittel aus dem zweiten Löschmittelbehälter mittels einer Steuereinheit gesteuert in das Rohrleitungssystem abgebbar ist, wobei das Löschmittel ein unter geringem Überdruck verflüssigbares Gas ist, das bei atmosphärischem Druck in die gasförmige Phase übergeht, und das Löschmittel aus dem ersten Löschmittelbehälter, der keine mittels der Steuereinheit gesteuerte Ventileinheit aufweist, ungehindert bis zur Entleerung dieses Behälters austritt, so dass sich in dem vor Feuer zu schützenden Raum eine Anfangslöschmittelkonzentration zur Unterdrückung des Brandes einstellt.

Im Bereich der Brandbekämpfung in zivilen und militärischen Luftfahrzeugen finden verbreitet Feuerlöscheinrichtungen unter Einsatz von Halonen Anwendung. Weiterhin sind auch Halon-Ersatzmittel bekannt, die bei vergleichbaren Löscheigenschaften einen weniger fördernden Einfluss auf den Treibhauseffekt und weniger bis keine ozonschädigende Wirkung haben. Das Löschmittel Halon ist bei zirka 25 bar druckverflüssigt in geeigneten Löschmittelbehältern im Luftfahrzeug gespeichert, die durch Verschlussmembranen verschlossen sind. Weiterhin befindet sich oberhalb des in flüssiger Phase befindlichen Halons ein Stickstoffpolster. Die Verschlussmembranen lassen sich mittels eines elektrisch zündbaren, pyrotechnischen Verschlusssystems öffnen, sodass das Löschmittel Halon in ein angeschlossenes Rohrleitungssystem zum Brandherd strömen kann. Das Rohrleitungssystem weist im Bereich potentieller Brandherde, beispielsweise im Bereich der Frachträume von Luftfahrzeugen, Löschmittelaustrittsdüsen auf, um ein breit gefächertes Versprühen des Löschmittels zu erreichen.

Das pyrotechnische Verschlusssystem ist durch ein elektrisches Zündsignal, beispielsweise von einem elektrischen Schalter im Cockpit, fernauslösbar. Zur Branddetektion sind weiterhin in brandgefährdeten Bereichen des Luftfahrzeugs Brandmelder installiert, die entsprechende Warnsignale an das Cockpit geben, sodass die Cockpitcrew im Brandfall schnell das pyrotechnische Verschlusssystem der Löschmittelbehälter auslösen kann.

Bei bekannten Feuerlöscheinrichtungen nach Maßgabe des Standes der Technik strömt das Löschmittel, beispielsweise Halon zunächst ungedrosselt aus einem ersten Löschmittelbehälter über das Rohrleitungssystem an den Brandherd, bis sich der erste Löschmittelbehälter entleert, d. h. ein Druckausgleich stattgefunden hat. Hierdurch wird am Brandherd eine hohe Anfangskonzentration des Löschmittels erreicht, die zu einer schnellen Unterdrückung bzw. Löschung des Brandes führt.

Im Anschluss daran oder zeitgleich wird das pyrotechnische Verschlusssystem des zweiten Löschmittelbehälters ausgelöst. Dem zweiten Löschmittelbehälter sind ein Wasser-Adsorptionsfilter, ein Feststoffteilchen-Filter sowie ein Druckreduzierer nachgeschaltet. Der Druckreduzierer vermindert den Druck des ausströmenden Löschmittels, sodass nur ein geringer, stark gedrosselter Löschmittelmassenstrom aus dem Löschmittelbehälter über das Rohrleitungssystem an den Brandherd gelangt, der aber sicherstellt, dass im Brandraum zu keinem Zeitpunkt eine kritische Minimalkonzentration des Löschmittels unterschritten wird. Dem Druckreduzierer ist weiterhin eine Blende zur genauen Begrenzung des Halondurchflusses nachgeordnet. Hierdurch wird ein Wiederaufflammen des Brandes sicher verhindert. Hinter der Blende folgt schließlich noch ein Rückschlagventil, um ein Zurückströmen des Löschmittels aus dem Rohrleitungssystem in den zweiten Löschmittelbehälter zu verhindern und den Druckreduzierer vor dem Druckstoß beim Auslösen des ersten Löschmittelbehälters zu schützen. Zur sicheren Unterdrückung des Wiederaufflammens des Brandes genügt hierbei in der Regel ein kleiner Massenstrom des Löschmittels, der beispielsweise einen Wert in der Größenordnung zwischen 0,05 bis 0,5 Kilogramm pro Minute aufweisen kann. Infolge des hohen Druckabfalls des Löschmittels im Bereich des Druckreduzierers wechselt das Löschmittel in diesem Bereich von der flüssigen Phase in die gasförmige Phase.

In dem Löschmittel sind stets gewisse Verunreinigungen in Form von nicht flüchtigen Stoffen enthalten. Hierbei handelt es sich beispielsweise um Öle, Fette, Feststoffpartikel oder dergleichen: die sich in unvorteilhafter Weise gerade am Ort des Phasenwechsels, d. h. vorzugsweise im Bereich des Druckreduzierers abscheiden. Nachteilig an den bekannten Löscheinrichtungen ist, dass sich im Bereich des Druckreduzierers, bedingt durch den geringen Massenstrom des Löschmittels Halon sowie die tiefen Temperaturen von bis zu -50 die Verunreinigungen des Löschmittels Halon niederschlagen und einen negativen Einfluss auf das Regelverhalten des Druckreduzierers ausüben, was schließlich zum totalen Systemversagen der gesamten Feuerlöscheinrichtung führen kann.

Aus der US 4 643 260 ist ein Feuerbekämpfungssystem zum Einsatz in Frachträumen von Flugzeugen bekannt, das zwei Löschmittelbehälter mit einem verflüssigten Löschgas bzw. einem gasförmigen Löschmittel, insbesondere Halon^{®}, aufweist. Ein erster Löschmittelbehälter wird im Brandfall rasch entleert, um das Feuer möglichst schnell zu löschen bzw. zu ersticken. Aus einem zweiten Löschmittelbehälter strömt hingegen das Löschmittel über ein Regulierventil bzw. einen mechanischen (Membran-)Druckminderer gedrosselt in das zum Frachtraum führende Rohrleitungssystem, um eine Minimallöschmittelkonzentration im Frachtraum über einen möglichst langen Zeitraum hinweg aufrechtzuerhalten. Hierdurch soll ein Wiederaufflammen des Feuers über einen längeren Zeitraum hinweg zuverlässig unterdrückt werden. Ein stetig arbeitender (Membran-)Druckminderer weist jedoch eine signifikant höhere Vereisungsanfälligkeit und daher einen erhöhten Wartungsbedarf auf.

Die US 3 783 946 offenbart eine automatische Feuerlöscheinrichtung, die unter anderem für Flugzeuge vorgesehen ist, und die ein druckverflüssigtes, im Normalzustand gasförmiges Löschmedium, wie beispielsweise Halon^{®} 1301, verwendet. Das in einem Druckbehälter bereitgehaltene Löschmedium gelangt über ein von einer Steuereinheit kontrolliertes Steuerventil und eine daran angeschlossene Leitung in den Brandbereich. Die Betätigung des Steuerventils erfolgt jedoch unabhängig von den jeweils aktuell herrschenden Druck- und/oder Temperaturverhältnissen, so dass eine Vereisung der Anlage nicht sicher ausgeschlossen werden kann.

Aus der US 2 539 452 ist ein Feuerlöschsystem für geschlossene Räume bekannt. Hierbei wird aus einem Löschmittelbehälter insbesondere CO₂ über ein Steuerventil in einen allseitig geschlossenen Raum abgegeben. Um eine vorgegebene Löschmittelkonzentration im Brandbereich auf einem vorgegebenen Wert zu halten, wird mittels eines (Gas-)Messgerätes jeweils die aktuelle CO₂-Konzentration in dem Raum gemessen. Sobald ein vorgegebener kritischer Wert für die CO₂-Konzentration unterschritten wird, öffnet die Kontrolleinheit das Ventil, um weiteres CO₂ in den Brandraum nachströmen zu lassen, bis die Solikonzentration wieder erreicht ist und das Ventil geschlossen wird. Hierdurch wird das Wiederaufflammen des Feuers über lange Zeiträume hinweg bei gleichzeitig minimalem CO₂-Verbrauch verhindert. Diese Vorrichtung erfordert jedoch eine störanfällige und zudem aufwändige messtechnische Erfassung der Löschmittelkonzentration im zu überwachenden Raum, um die Ansteuerung des Ventils zu ermöglichen.

Aufgabe der Erfindung ist es, ein Systemversagen der bekannten Feuerlöscheinrichtungen infolge einer starken Unterkühlung des Druckreduzierers und des Niederschlags von Löschmittelverunreinigungen im Bereich des Druckreduzierers zu vermeiden.

Die erfindungsgemäße Aufgabe wird durch die Feuerlöscheinrichtung gemäß dem Patentanspruch 1 dadurch gelöst, dass das Löschmittel aus dem zweiten Löschmittelbehälter mittels der die Ventileinheit steuernden Steuereinheit periodisch abgebbar ist, wobei die Temperatur des Löschmittels und der Druck des Löschmittels im zweiten Löschmittelbehälter mittels einer Messeinheit erfassbar sind und die zeitliche Dauer der Abgabe des Löschmittels aus dem zweiten Löschmittelbehälter mittels der Steuereinheit in Abhängigkeit von der Temperatur und/oder dem Druck des im Bereich der Messeinheit befindlichen Löschmittels variierbar ist, so dass in dem vor Feuer zu schützenden Raum zu keinem Zeitpunkt eine Minimallöschmittelkonzentration unterschritten wird, um ein Wiederaufflammen des Brandes zu verhindern.

Weiterbildungen und vorteilhafte Ausgestaltungen der Erfindung sind in weiteren Patentansprüchen niedergelegt. Weitere Vorteile ergeben sich aus der nachfolgenden Detailbeschreibung der Erfindung.

In der Zeichnung zeigen:
- **Fig. 1**: Eine schematische Darstellung der Feuerlöscheinrichtung,
- **Fig. 2**: und den zeitlichen Verlauf der Löschmittelkonzentration.

Die **Fig. 1** zeigt eine schematische Darstellung eines ersten Ausführungsbeispiels einer erfindungsgemäßen Feuerlöscheinrichtung 1.

Die erfindungsgemäße Feuerlöscheinrichtung 1 ist hierbei nicht auf die in Fig. 1 gezeigte Ausführungsvariante mit zwei Löschmittelbehältern beschränkt. Denkbar sind weitere Ausführungsvarianten mit drei, vier, fünf oder einer noch höheren Anzahl von an ein Rohrleitungssystem angeschlossenen Löschmittelbehältern, wobei mindestens ein Löschmittelbehälter das Löschmittel gesteuert von einer Steuereinheit periodisch in den vor Feuer zu schützenden Raum abgibt.

Die Feuerlöscheinrichtung 1 nach Maßgabe des ersten Ausführungsbeispiels mit zwei Löschmittelbehältern umfasst im Wesentlichen einen ersten Löschmittelbehälter 2, einen zweiten Löschmittelbehälter 3, eine Steuereinheit 4, eine Ventileinheit 5 sowie eine Messeinheit 6. Weiterhin ist eine Filtereinheit 7 vorgesehen, die beispielsweise einen Wasseradsorptionsfilter 8 sowie einen Feststofffilter 9 umfassen kann. Der erste und der zweite Löschmittelbehälter 2, 3 sind über ein Rohrleitungssystem 10, bestehend aus den Rohrleitungen 11 und 12 mit dem vor Feuer zu schützenden Raum 13 verbunden. Die Rohrleitungen 11 und 12 sind in einem Verbindungspunkt 14, beispielsweise mittels eines T-Stücks, zusammengeführt. Im Bereich des vor Feuer zu schützenden Raumes 13 ist das Rohrleitungssystem 10 mit in der Zeichnung nicht näher dargestellten Löschmittelaustrittsdüsen versehen. Der zweite Löschmittelbehälter 3 ist mittels eines Rohrstücks 15 mit der Filtereinheit 7 verbunden. Hinter der Filtereinheit 7 ist eine Messeinheit 6 angeordnet, die mit der Filtereinheit 7 über ein in der Darstellung der Fig. 1 nicht näher bezeichnetes Rohrstück verbunden ist. Der Messeinheit 6 ist die Ventileinheit 5 nachgeschaltet, die mit der Messeinheit 6 ebenfalls über ein entsprechendes, in der Darstellung der Fig. 1 nicht näher bezeichnetes Rohrstück verbunden ist. Die Ventileinheit 5 ist schließlich über die Rohrleitung 12 mit der Rohrleitung 11 des Rohrleitungssystems 10 verbunden, die zum vor Feuer zu schützenden Raum 13 führt.

In dem ersten und dem zweiten Löschmittelbehälter 2, 3 befindet sich ein Löschmittel 16, bei dem es sich beispielsweise um das bei Normbedingungen (20 °C, 1013,25 mbar) gasförmige Löschmittel Halon handeln kann. Das Löschmittel 16 steht dabei unter Überdruck, sodass es im Bereich üblicher Raumtemperaturen von der gasförmigen Phase in die flüssige Phase übergeht. Zusätzlich wird das Löschmittel 16 mittels eines Stickstoffpolsters 17 unter Druck gesetzt. Alternativ zu dem gasförmigen Löschmittel Halon können in der erfindungsgemäßen Feuerlöscheinrichtung 1 auch Ersatzstoffe verwendet werden, die über vergleichbare Löscheigenschaften verfügen. Geeignet sind beispielsweise auch andere unter atmosphärischen Druck gasförmige Löschmittel 16, die im Vergleich zum Löschmittel Halon eine weniger ozonschädigende Wirkung aufweisen und die zudem den Treibhauseffekt weniger bis gar nicht fördern.

Der erste und der zweite Löschmittelbehälter 2, 3 weisen weiterhin Verschlussorgane 18 auf, die mit dem Rohrleitungssystem 10 verbunden sind. Die Verschlussorgane 18 verhindern ein unkontrolliertes Austreten des Löschmittels aus dem ersten und dem zweiten Löschmittelbehälter 2, 3. Die Verschlussorgane 18 können beispielsweise als Membranen ausgebildet sein, die pyrotechnisch mittels eines elektrischen Zündimpulses einmalig zu öffnen sind - beispielsweise aufgesprengt werden - und nicht wiederverschließbar sind. Der elektrische Zündimpuls zur einmaligen Öffnung der Membranen kann beispielsweise vom Cockpit eines Luftfahrzeuges aus über einen elektrischen Schalter ferngesteuert abgegeben werden. Weiterhin sind in der Zeichnung nicht näher dargestellte Brandmelder im Bereich des vor Feuer zu schützenden Raumes 13 angeordnet. Mittels der Brandmelder ist im Brandfall ein elektrisches Warnsignal, beispielsweise in das Cockpit eines Luftfahrzeugs, fernübertragbar, um die Besatzung rechtzeitig vor einem Brand zu warnen, sodass geeignete Brandbekämpfungsmaßnahmen ergriffen werden können.

Die Steuereinheit 4 ist mittels einer Steuerleitung 19 mit der Ventileinheit 5 verbunden. Die Messeinheit 6 ist wiederum über eine Messleitung 20 mit der Steuereinheit 4 verbunden. Alternativ zu den Steuer- und Messleitungen 19, 20 kann beispielsweise auch ein Bussystem oder dergleichen Verwendung finden, über das die Signale gleichzeitig übertragbar sind. Die Messeinheit 6 umfasst einen Temperatursensor 21 sowie einen Drucksensor 22. Der Temperatursensor 21 sowie der Drucksensor 22 können in separaten Gehäusen untergebracht sein. Die Unterbringung des Temperatursensors 21 und des Drucksensors 22 in einem Gehäuse ist nicht erforderlich, kann aber aus Gründen der Gewichtsersparung und der Systemsicherheit empfehlenswert sein. Mittels des Temperatursensors 21 ist die Temperatur des Löschmittels 16 im Bereich der Messeinheit 6 messbar und über die Messleitung 20 an die Steuereinheit 4 übertragbar. Auch die Übertragung der vom Drucksensor 22 ermittelten Druckwerte des Löschmittels 16 im Bereich der Messeinheit 6 an die Steuereinheit 4 erfolgt über die Messleitung 20. Über die Steuerleitung 19 kann die Steuereinheit 4 die Ventileinheit 5 betätigen, wobei die Ventileinheit 5 beispielsweise aus einem elektrisch betätigbaren Magnetventil gebildet ist. Alternativ zu einem elektrisch betätigbaren Magnetventil können beispielsweise piezoelektrisch betätigbare Ventile oder auf anderen Funktionsprinzipien beruhende Ventile eingesetzt werden. Mittels der Ventileinheit 5 kann die Steuereinheit 4 den Zufluss des Löschmittels 16 aus dem zweiten Löschmittelbehälter 3 in die Rohrleitung 12 freigeben oder vollständig unterbinden.

Eine Brandlöschung mittels der erfindungsgemäßen Feuerlöscheinrichtung 1 gestaltet sich wie folgt:

Die Branddetektion in dem vor Feuer zu schützenden Raum 13 erfolgt mittels der bereits beschriebenen, aber in der Zeichnung nicht näher dargestellten Brandmelder bzw. Branddetektoren. Geben die Brandmelder ein Warnsignal ab, so wird zunächst das Verschlussorgan 18 des ersten Löschmittelbehälters 2 geöffnet. Daraufhin strömt das im ersten Löschmittelbehälter 2 befindliche Löschmittel 16 ungehindert durch die Rohrleitungen 11 in den vor Feuer zu schützenden Raum 13 unter hohem Druck ein. Das Löschmittel 16 strömt solange aus dem Löschmittelbehälter 2 heraus, bis ein Druckausgleich zwischen diesem und dem vor Feuer zu schützenden Raum 13 stattgefunden hat, d. h. bis eine weitgehende Entleerung des ersten Löschmittelbehälters 2 erfolgt ist. Hierdurch wird erreicht, dass sich im Raum 13 eine hohe Anfangslöschmittelkonzentration A zur schnellen Unterdrückung des Brandes einstellt.

Anschließend wird das Verschlussorgan 18 des zweiten Löschmittelbehälters 3 geöffnet. In diesem Fall kann das Löschmittel 16 aus dem zweiten Löschmittelbehälter 3 nur ausströmen, wenn die Ventileinheit 5 von der Steuereinheit 4 freigegeben, d.h. geöffnet ist und so einen Durchfluss des Löschmittels 16 ermöglicht. Das Löschmittel 16 strömt bei geöffneter Ventileinheit 5 unter vollem Druck aus dem zweiten Löschmittelbehälter 3 aus, weil ein Druckreduzierer nicht vorhanden ist. Die Steuereinheit 4 gibt mittels der Ventileinheit 5 den Zustrom des Löschmittels 16 aus dem Löschmittelbehälter 3 jedoch nur dann frei, wenn eine kritische Minimallöschmittelkonzentration M in dem vor Feuer zu schützenden Raum 13 unterschritten wird. Hierdurch wird erreicht, dass im Raum 13 zu keinem Zeitpunkt die Minimallöschmittelkonzentration M unterschritten wird, sodass ein Wiederaufflammen des Brandes nicht möglich ist. In vorteilhafter Weise werden im Brandfall die Verschlussorgane 18 gleichzeitig geöffnet, sodass in dem Zeitpunkt, in dem der erste Löschmittelbehälter 2 vollständig entleert ist, der von der Steuereinheit 4 gesteuerte Zustrom des Löschmittels 16 aus dem zweiten Löschmittelbehälter 3 in den Raum 13 ohne Verzögerung beginnen kann. Prinzipiell kann die "Flutung" des vor Feuer zu schützenden Raumes 13 aus dem ersten Löschmittelbehälter 2 zur schnellen Erreichung der Anfangslöschmittelkonzentration A sowie das intermittierende Eindüsen des Löschmittels 16 aus dem zweiten Löschmittelbehälter 3 zur Aufrechterhaltung der Minimallöschmittelkonzentration M aber auch zeitgleich erfolgen. Die Löschmittelbehälter 2, 3 können weitere Organe, beispielsweise Überdruckventile, Füllstutzen, Füllstandsanzeiger, Inspektionsöffnungen, Öffnung zum Einführen von Sensoren, Schaugläser und dergleichen aufweisen.

Mittels des Temperatursensors 21 und des Drucksensors 22 ermittelt die Steuereinheit 4 ständig den Druck sowie die Temperatur des Löschmittels 16 im Bereich der Messeinheit 6. Diese beiden Parameter dienen zur Berechnung der zeitlichen Dauer der Öffnung der Ventileinheit 5 - bei im Übrigen konstant gehaltener Öffnungsfrequenz - in der Steuereinheit 4 mittels einer in der Darstellung der Fig. 1 nicht näher dargestellten Datenverarbeitungseinheit oder dergleichen. Sinkt beispielsweise der Druck in dem zweiten Löschmittelbehälter 3 infolge zunehmender Entleerung, muss die Steuereinheit 4 die Öffnungsdauer der Ventileinheit 5 erhöhen, weil die Dichte des Löschmittels 16 abnimmt. Um die Minimallöschmittelkonzentration M im Raum 13 aufrechtzuerhalten, muss daher die Öffnungsdauer der Ventileinheit 5 erhöht werden. Nimmt beispielsweise die Temperatur des Löschmittels 16 im Bereich der Messeinheit 6 ab, so kann die Öffnungsdauer der Ventileinheit 5 umgekehrt wieder erhöht werden, weil die Dichte des Löschmittels 16 steigt und die Minimallöschmittelkonzentration M im Raum 13 mit einer geringeren Menge des Löschmittels 16 aufrechterhalten werden kann.

Mittels der Steuereinheit 4 erfolgt die periodische Öffnung der Ventileinheit 5 mit einer konstanten Frequenz, sodass das Löschmittel 16 aus dem zweiten Löschmittelbehälter 3 periodisch in den vor Feuer zu schützenden Raum 13 mit hohem Druck eingesprüht bzw. eingedüst wird. Die Steuereinheit 4 variiert lediglich die Dauer der Öffnungszeit der Ventileinheit 5 in Abhängigkeit von den Druck- und der Temperaturwerten des Löschmittels 16, sodass hierdurch letztendlich die Menge des eingesprühten bzw. eingedüsten Löschmittel 16 variierbar ist.

Alternativ ist es auch denkbar, die Öffnungsfrequenz der Ventileinheit 5 in Abhängigkeit von den Druck- und der Temperaturwerten des Löschmittels 16 zu variieren, wobei die zeitliche Dauer der Öffnungen der Ventileinheit 5 dann konstant sein kann. Schließlich wäre es auch möglich, die zeitliche Dauer der Öffnungen der Ventileinheit 5 und gleichzeitig die Frequenz der Öffnungen der Ventileinheit 5 zu verändern.

Um die Berechnung der erforderlichen Öffnungsdauer der Ventileinheit 5 durchführen zu können ist es zum einen erforderlich, die Dichte sowie die Viskosität des Löschmittels 16 in allen Betriebszuständen der Feuerlöscheinrichtung 1 zu kennen und in der Datenverarbeitungseinheit abzulegen. Zum anderen ist es notwendig, den gemittelten Massenstrom sowie den Druckverlust des Löschmittels 16 im gesamten Rohrleitungssystem 10 zu ermitteln und in der Datenverarbeitungseinheit abrufbar bereitzuhalten. Daneben spielen auch die Größe und die Geometrie des vor Feuer zu schützenden Raumes 13 für die Berechnung der Öffnungsdauer der Ventileinheit 5 eine Rolle. Auch die Anfangs- und Minimalkonzentration A, M des Löschmittels 16 im Raum 13 sind vom Design des Raums 13 abhängig. Schließlich müssen die Steuereinheit 4, die Messeinheit 6 sowie die Ventileinheit 5 unabhängig von einer standardmäßigen Energieversorgung auch im Brandfall jederzeit mit elektrischer Energie versorgbar ausgebildet sein, um die Sicherheit der Brandbekämpfung mittels der Feuerlöscheinrichtung 1 zu gewährleisten.

Dadurch, dass die Abgabe des Löschmittels 16 aus dem zweiten Löschmitteibehälter 3 wie beschrieben zeitlich nur intermittierend erfolgt, wird einer Vereisung der Feuerlöscheinrichtung 1 durch tiefe Temperaturen infolge einer dauernden, starken Expansion des Löschmittels 16 vorgebeugt. Da im Vergleich zu den Feuerlöscheinrichtungen nach Maßgabe des Standes der Technik auch kein Druckreduzierer vorhanden bzw. erforderlich ist, kann dieser nicht vereisen und/oder auch nicht durch unerwünschte Begleitstoffe des Löschmittels 16 verstopfen, sodass ein Systemausfall der erfindungsgemäßen Feuerlöscheinrichtung 1 weitgehend vermieden wird und ein sicherer Betrieb gewährleistet ist.

In der **Fig. 2** ist der typische zeitliche Verlauf einer Löschmittelkonzentration L in dem vor Feuer zu schützenden Raum 13 dargestellt. In einem Zeitpunkt t₁ bricht beispielsweise ein Brand in dem vor Feuer zu schützenden Raum 13 aus. Bereits in einem Zeitpunkt t₂ ist eine hohe Anfangslöschmittelkonzentration A in dem vor Feuer zu schützenden Raum 13 erreicht, die zu einer unverzüglichen Unterdrückung des Brandes führt. Das schnelle Erreichen der Anfangslöschmittelkonzentration A im Raum 13 wird durch das ungedrosselte Entströmen des Löschmittels 16 aus dem ersten Löschmittelbehälter 2 erreicht. Der vor Feuer zu schützende Raum 13 wird mit dem Löschmittel 16 sozusagen "geflutet". Bis zu einem Zeitpunkt t₃ sinkt die Löschmittelkonzentration L im Raum 13 dann wieder stetig ab, weil die Ventileinheit 5 gesteuert von der Steuereinheit 4 den Zufluss des Löschmittels 16 aus dem zweiten Löschmittelbehälter 3 noch unterbindet und sich das Löschmittel 16 aus dem Raum 13 verflüchtigt. Sinkt jedoch die Löschmittelkonzentration L unter einen kritischen Wert der Minimallöschmittelkonzentration M, so wird die Ventileinheit 5 mittels der Steuereinheit 4 geöffnet und das Löschmittel 16 strömt wieder in den Raum 13, bis eine ausreichende Unterdrückungslöschmittelkonzentration U zur sicheren Unterdrückung des Feuers in dem vor Feuer zu schützenden Raum 13 erreicht ist. Bis zu der Minimallöschmittelkonzentration M ist ein Wiederaufflammen des Brandes in dem vor Feuer zu schützenden Raum 13 nicht möglich.

Für den Fall, dass die Feuerlöscheinrichtung 1 beispielsweise zur Brandbekämpfung innerhalb eines Frachtraumes in einem Luftfahrzeug eingesetzt ist, wiederholt sich der vorstehend geschilderte Ablauf solange, bis das Luftfahrzeug sicher gelandet ist. Dann kann die Bodenfeuerwehr die weitere Bekämpfung des Brandes übernehmen. Hierbei ist allerdings zu bemerken, dass die erfindungsgemäße Feuerlöscheinrichtung 1 keinesfalls auf die Anwendung in Luftfahrzeugen beschränkt ist. Die erfindungsgemäße Feuerlöscheinrichtung 1 kann beispielsweise auch zur Brandbekämpfung in geschlossenen Räumen jeder Art eingesetzt werden, in denen Güter oder dergleichen eingelagert sind. Denkbar ist auch eine Anwendung der erfindungsgemäßen Feuerlöscheinrichtung 1 im Zusammenhang mit Kraftfahrzeugen jeder Art.

Nach Maßgabe eines weiteren in der Darstellung der Fig. 1 nicht näher dargestellten Ausführungsbeispiels der erfindungsgemäßen Feuerlöscheinrichtung 1 sind mehr als zwei Löschmittelbehälter vorgesehen, die sämtlich an ein Rohrleitungssystem angeschlossen sind, sodass sich der Inhalt der Löschmittelbehälter in das Rohrleitungssystem entleeren kann. Hierbei ist wiederum mindestens einer der Löschmittelbehälter mit der Filtereinheit 7, der Messeinheit 6 sowie der Ventileinheit 5 versehen, die mittels der Steuereinheit 4 die intermittierende Abgabe des Löschmittels 16 in das Rohrleitungssystem bzw. in den vor Feuer zu schützenden Raum 13 unter hohem Druck ermöglicht.

Nach Maßgabe des erfindungsgemäßen Verfahrens strömt zunächst aus dem ersten Löschmittelbehälter 2, der über keine von der Steuereinheit 4 kontrollierte Ventileinheit verfügt, das Löschmittel 16 ungehindert in den vor Feuer zu schützenden Raum 13, bis im Raum 13 die Anfangslöschmittelkonzentration A erreicht ist, die zur schnellen Unterdrückung des Brandes führt. Anschließend wird aus dem zweiten Löschmittelbehälter 3 Löschmittel 16 von der Steuereinheit 4 gesteuert mittels der Ventileinheit 5 periodisch und unter hohem Druck in den Raum 13 abgegeben, sodass die Minimallöschmittelkonzentration M im vor Feuer zu schützenden Raum 13 zu keinem Zeitpunkt unterschritten wird und ein Wiederaufflammen des Brandes verhindert wird.

Die Frequenz der Öffnungen der Ventileinheit 5 bleibt entsprechend zu den vorstehenden Ausführungen im Rahmen der Beschreibung des ersten Ausführungsbeispiels der erfindungsgemäßen Feuerlöscheinrichtung 1 konstant. Die Öffnungsdauer der Ventileinheit 5 wird in Abhängigkeit von dem Druck und der Temperatur des Löschmittels 16 im Bereich der Messeinheit 6 von der Steuereinheit 4 in Entsprechung zu den vorstehenden Ausführungen im Zusammenhang mit der Beschreibung der erfindungsgemäßen Feuerlöscheinrichtung 1 variiert. Alternativ ist wiederum eine Variation der Frequenz der Öffnungen der Ventileinheit 5 möglich, wobei dann die jeweilige Dauer der Öffnungszeiten der Ventileinheit 5 von der Steuereinheit 4 konstant gehalten wird.

Auch das Verfahren ist nicht auf die Verwendung von zwei Löschmittelbehältern beschränkt, sondern lässt den Einsatz einer beliebigen Anzahl von Löschmittelbehältern zu, die an ein gemeinsames Rohrleitungssystem angeschlossen sind. Mindestens einem Löschmittelbehälter ist dabei zur Durchführung des erfindungsgemäßen Verfahrens wiederum die die Ventileinheit 5 kontrollierende Steuereinheit 4 sowie die Filtereinheit 7 und die Messeinheit 6 zugeordnet.

## Patentansprüche

1. Feuerlöscheinrichtung (1), insbesondere zur Brandbekämpfung in Frachträumen von Luftfahrzeugen, mit mindestens zwei ein Löschmittel (16) aufnehmenden Löschmittelbehältern (2,3) und einer dem zweiten Löschmittelbehälter (3) nachgeschalteten Filtereinheit (7), wobei das Löschmittel (16) in den Löschmittelbehältern (2,3) über ein Rohrleitungssystem (10) mit Löschmittelaustrittsdüsen zu einem Brandherd leitbar ist und das Löschmittel (16) aus dem zweiten Löschmittelbehälter (3) mittels einer Steuereinheit (4) gesteuert in das Rohrleitungssystem (10) abgebbar ist, wobei das Löschmittel (16) ein unter geringem Überdruck verflüssigbares Gas ist, das bei atmosphärischem Druck in die gasförmige Phase übergeht, und das Löschmittel (16) aus dem ersten Löschmittelbehälter (2), der keine mittels der Steuereinheit (4) gesteuerte Ventileinheit (5) aufweist, ungehindert bis zur Entleerung dieses Behälters austritt, so dass sich in dem vor Feuer zu schützenden Raum (13) eine Anfangslöschmittelkonzentration (A) zur Unterdrückung des Brandes einstellt, **dadurch gekennzeichnet, dass** das Löschmittel (16) aus dem zweiten Löschmittelbehälter (3) mittels der die Ventileinheit (5) steuernden Steuereinheit (4) periodisch abgebbar ist, wobei die Temperatur des Löschmittels (16) und der Druck des Löschmittels (16) im zweiten Löschmittelbehälter (3) mittels einer Messeinheit (6) erfassbar sind und die zeitliche Dauer der Abgabe des Löschmittels (16) aus dem zweiten Löschmittelbehälter (3) mittels der Steuereinheit (4) in Abhängigkeit von der Temperatur und/oder dem Druck des im Bereich der Messeinheit (6) befindlichen Löschmittels (16) variierbar ist, so dass in dem vor Feuer zu schützenden Raum (13) zu keinem Zeitpunkt eine Minimallöschmittelkonzentration (M) unterschritten wird, um ein Wiederaufflammen des Brandes zu verhindern.

2. Feuerlöscheinrichtung (1) nach Anspruch 1, **dadurch gekennzeichnet, dass** die Steuereinheit (4) ein elektrisch betätigbares Ventil steuert und das Löschmittel (16) unter Druck in das Rohrleitungssystem (10) abgebbar ist.

3. Feuerlöscheinrichtung (1) nach Anspruch 1 oder 2, **dadurch gekennzeichnet, dass** die Feuerlöscheinrichtung (1) drei oder mehr Löschmittelbehälter aufweist, wobei mindestens einem Löschmittelbehälter die von der Steuereinheit (4) gesteuerte Ventileinheit (5) zugeordnet ist.

4. Feuerlöscheinrichtung (1) nach einem der Ansprüche 1 bis 3, **dadurch gekennzeichnet, dass** die Messeinheit (6) einen Temperatursensor (21) und einen Drucksensor (22) aufweist.

## Claims

1. Apparatus (1) for extinguishing a fire, in particular for fire-fighting in cargo compartments in aircraft, with at least two extinguishing agent containers (2, 3) for holding a extinguishing agent (16) and a filter unit (7) located downstream from the second extinguishing agent container (3), wherein the extinguishing agent (16) in the extinguishing agent containers (2, 3) is dischargeable via a pipe system (10) with outlet nozzles to a source of fire and the extinguishing agent (16) from the second extinguishing agent container (3) is providable to the pipe system (10) in a controlled manner by a control unit (4) wherein the extinguishing agent (16) is a gas which can be liquefied under slight overpressure and which changes to a gaseous state at atmospheric pressure, and the extinguishing agent (16) leaves the first extinguishing agent container (2), which first extinguishing agent container (2) does not comprise a valve unit (5) controlled by the control unit (4), unrestrained until emptying of this container, such that in the space (13) to be protected from fire an initial extinguishing agent concentration (A) is established for suppressing the fire, **characterized in that** the extinguishing agent (16) from the second extinguishing agent container (3) is dischargeable periodically by means of the control unit (4), which control unit (4) controls the valve unit (5), wherein the temperature of the extinguishing agent (16) and the pressure of the extinguishing agent (16) in the second extinguishing agent container (3) are measureable by means of a sensing unit (6) and the time duration of the discharge of the extinguishing agent (16) from the second extinguishing agent container (3) is variable by means of the control unit (4) according to the temperature and/or the pressure of the extinguishing agent (16) being in the range of the sensing unit (6), such that in the space (13) to be protected from fire a minimum extinguish agent concentration (M) is never under-run, to avoid a recurrence of the fire.

2. Apparatus (1) for extinguishing a fire according to claim 1, **characterized in that** the control unit (4) controls an electrically controllable valve and the extinguishing agent (16) is providable under pressure to the pipe system (10).

3. Apparatus (1) for extinguishing a fire according to claim 1 or 2, **characterized in that** the apparatus (1) for extinguishing a fire comprises three or more extinguishing agent containers, wherein the valve unit (5) which is controlled by the control unit (4) is assigned to at least one extinguishing agent container.

4. Apparatus (1) for extinguishing a fire according to one of claims 1 to 3, **characterized in that** the sensing unit (6) comprises a temperature sensor (21) and a pressure sensor (22).

## Revendications

1. Dispositif d'extinction d'incendie (1), en particulier pour la lutte contre le feu dans des soutes d'aéronefs, comprenant au moins deux conteneurs d'agent d'extinction (2, 3) recevant un agent d'extinction (16) et une unité de filtrage (7), montée en aval du deuxième conteneur d'agent d'extinction (3), dispositif dans lequel l'agent d'extinction (16) dans les conteneurs (2, 3) peut être dirigé par l'intermédiaire d'un réseau de tuyauteries (10), pourvu de buses de sortie d'agent d'extinction, en direction d'un foyer d'incendie, et l'agent d'extinction (16) peut être envoyé sous contrôle du deuxième conteneur d'agent d'extinction (3), au moyen d'une unité de commande (4), dans le réseau de tuyauteries (10), l'agent d'extinction (16) est un gaz liquéfiable sous faible surpression, qui passe en phase gazeuse sous pression atmosphérique, et l'agent d'extinction (16) s'échappe sans entrave du premier conteneur (2), qui ne présente aucune unité de soupape (5) contrôlée par l'unité de commande (4), jusqu'à la décharge de ce dernier, de sorte qu'il se règle dans le local (13) à protéger du feu une concentration initiale d'agent d'extinction (A) pour juguler l'incendie, **caractérisé en ce que** l'agent d'extinction (16) peut être envoyé périodiquement du deuxième conteneur d'agent d'extinction (3) au moyen de l'unité de commande (4) contrôlant l'unité de soupape (5), la température et la pression de l'agent d'extinction (16) dans le deuxième conteneur d'agent d'extinction (3) étant détectables au moyen d'une unité de mesure (6), et la durée dans le temps de l'envoi de l'agent d'extinction (16) du deuxième conteneur (3) pouvant être modifiée au moyen de l'unité de commande (4), en fonction de la température et/ou de la pression de l'agent d'extinction (16) situé dans la zone de l'unité de mesure (6), de sorte qu'à aucun instant une concentration minimale (M) d'agent d'extinction n'est dépassée par le bas dans le local (13) à protéger du feu, pour empêcher une reprise de l'incendie.

2. Dispositif d'extinction d'incendie (1) suivant la revendication 1, **caractérisé en ce que** l'unité de commande (4) contrôle une soupape à commande électrique et l'agent d'extinction (16) peut être envoyé sous pression dans le réseau de tuyauteries (10).

3. Dispositif d'extinction d'incendie (1) suivant l'une des revendications 1 et 2, **caractérisé en ce que** le dispositif d'extinction (1) présente trois conteneurs d'agent d'extinction ou plus, l'unité de soupape (5), contrôlée par l'unité de commande (4), étant associée à au moins un conteneur d'agent d'extinction.

4. Dispositif d'extinction d'incendie (1) suivant l'une des revendications 1 à 3, **caractérisé en ce que** l'unité de mesure (6) présente un capteur de température (21) et un capteur de pression (22).
